# EUROPÄISCHE PATENTSCHRIFT

(11) **EP 0 493 821 B1**
(45) Veröffentlichungstag und Bekanntmachung des Hinweises auf die Patenterteilung: **12.10.1994**
(21) Anmeldenummer: 91122333.7
(22) Anmeldetag: 27.12.1991
(51) Int. Cl.: B65D 1/38

(54) **Flaschenkasten**
Bottle crate
Caisier à bouteilles

(30) Priorität: 29.12.1990 DE 9017563 U
(43) Veröffentlichungstag der Anmeldung: 08.07.1992
(73) Patentinhaber: Kirsching, Franz, D-89079 Ulm (DE)
(72) Erfinder: Kirsching, Franz, D-89079 Ulm (DE)
(74) Vertreter: Weitzel, Wolfgang, Dr.-Ing.

(56) Entgegenhaltungen:
- DE-A- 3 830 357
- US-A- 3 045 863

## Beschreibung

Die Erfindung bezieht sich auf Flaschenkästen, insbesondere Bier-, Cola-, Apfelsaft- und Sprudelkästen mit X-förmigem Grundformat, (Fig.2 u.Fig.8) das eine rechteckige Grundfläche von vorzugsweise 300 mm x 400 mm begrenzt und mit herkömmlichen Kästen von 300 mm x 400 mm stabelbar sind. US-A-3045863 zeigt und beschreibt einen Flaschenkasten, dessen Boden im wesentlichen X-förmig ist. Die Seitenwände haben jedoch die Gestalt eines Rechtecks mit abgeschrägten Ecken.

Flaschenbier, Cola, Sprudel etc. wird zur Zeit ausschließlich in rechteckigen Gebinden von 20 bzw. 12 Flaschen geliefert. An dieser Kastenform wird schon seit Jahrzehnten festgehalten, obwohl nachweislich die heutigen und künftigen Konsumenten durch die fortschreitende Technisierung und Automatisierung nicht mehr in der körperlichen und muskulösen Verfassung sind als es die früheren Generationen waren. Eine Erleichterung für das Tragen der Getränkekästen wurde im allgemeinen bis heute noch nicht getroffen.

Hier setzt nun die Erfindung ein. Deren Aufgabe wurde dadurch gelöst, die Flaschenkästen der eingangs genannten Art mit X- förmigem Grundformat(Fig.2 u.Fig.8) kleiner als die meist verbreiteten Euro-Kästen zu gestalten. Mit dieser Verkleinerung und der Reduzierung von 20 auf 18 bzw. von 12 auf 11 Flaschen werden die Kasten bedeutend leichter.

In einer ersten Ausführungsform sind zwei randoffenen Aussparungen an zwei gegenüberliegenden Seiten von dem im wesentlichen rechteckigem Boden vorgesehen. Die entsprechenden gegenüber liegenden Seitenwänden sind so eingezogen, daß sie senkrecht auf die Kanten der Aussparungen treffen.

In einer zweiten Ausführungsform ist nur eine randoffene Aussparung an einer Seite von dem im wesentlichen rechteckigem Boden vorgesehen, wobei die entsprechende Seitenwand so eingezogen ist, daß sie senkrecht auf die Kanten der Aussparungen trifft.

In einer zweiten Ausführungsform ist nur eine randoffene Aussparung an einer Seite von dem im wesentlichen rechteckigem Boden vorgesehen, wobei, ausgehend vom unteren Rand einer der Aussparung des Bodens entsprechenden Seitenfläche eine zusammengesetzte geschlossene Fläche gebildet wird, die auf die Kanten des zugehörigen Bodens aufstößt.

Bei dem aus US-A-3045863 bekanntem Flaschenkasten sind die Seitenwände nicht mit dem mit Aussparungen versehenen Boden verbunden. Vielmehr bleibt zwischen der Unterkante des Bodens und der betreffenden Seitenwand ein Freiraum.

Es zeigen:
**Fig 1** eine Perspektivansicht der o.g. ersten Ausführungsform des Kastens, die für 18 Flaschen vorgesehen ist.
**Fig 2** eine Draufsicht eines mit 18 Flaschen gefüllten Kastens entsprechend Fig 1.
**Fig 3** eine Draufsicht eines für 18 Flaschen vorgesehenen leeren Kastens entsprechend Fig 1.
**Fig 4** eine Perspektivansicht der o.g. zweiten Ausführungsform des Kastens, die für 20 Flaschen vorgesehen ist.
**Fig 5** eine Draufsicht eines mit 20 Flaschen gefüllten Kastens entsprechend Fig 4.
**Fig 6** eine Draufsicht eines für 20 Flaschen vorgesehenen leeren Kastens entsprechend Fig 4.
**Fig 7** eine Perspektivansicht der o.g. ersten Ausführungsform des Kastens, die für 11 Flaschen vorgesehen ist.
**Fig 8** eine Draufsicht eines mit 11 Flaschen gefüllten Kastens entsprechend Fig 7.
**Fig 9** eine Draufsicht eines für 11 Flaschen vorgesehenen leeren Kastens entsprechend Fig 7.
**Fig 10** eine Perspektivansicht der o.g. zweiten Ausführungsform des Kastens, die für 12 Flaschen vorgesehen ist.
**Fig 11** eine Draufsicht eines mit 12 Flaschen gefüllten Kastens entsprechend Fig 10.
**Fig 12** eine Draufsicht eines für 12 Flaschen vorgesehenen leeren Kastens entsprechend Fig 10.
**Fig 13** eine Perspektivansicht der o.g. dritten Ausführungsform des Kastens, die für 20 Flaschen vorgesehen ist.
**Fig 14** eine Draufsicht eines mit 20 Flaschen gefüllten Kastens entsprechend Fig 13.
**Fig 15** eine Draufsicht eines für 20 Flaschen vorgesehenen leeren Kastens entsprechend Fig 13.

Durch das nach innen einziehen der Seitenwände(20, 30) wird eine großzügige Beinfreiheit geschaffen, die für das bequeme Tragen über einen integrierten Griff(22, 32) oder wegklappbaren Bügel, notwendig ist. Der Griff ist so angeordnet,(Fig.1 Fig.7)daß die Beinfreiheit beim Anheben so genutzt wird, daß der Kastenschwerpunkt mit dem Lastarm eine Gerade bildet, und somit kein Drehmoment, sondern nur noch die Gewichtskraft des Kastens wirksam wird. Das Eliminieren des Drehmoments hat zur Folge, daß durch den gestreckten, dicht am Körper anliegende Tragarm die eingangs angeführten Flaschenkästen erheblich leichter und bequemer zu tragen sind.

Die bequeme Tragweise und das Ausschalten des Drehmoments wird auch bei 20 und 12 Flaschen(Fig.4, Fig.10) erreicht. Die Abmessungen der Käston sind die gleichen wie bei 18 und 11 Flaschen.

Eine besonders wichtige Ausführungsform ist in den Figuren 13 bis 15 dargestellt. Dabei ist nur die eine Seitenwand nach innen eingezogen, und zwar derart, daß eine konkave Fläche entsteht. Die Fläche ist dabei derart gestaltet, daß sie sich beim Tragen des Kastens an das Bein des Trägers anschmiegt. Auf die Ansprüche 2 und 5 wird verwiesen.

## Patentansprüche

1. Flaschenkasten mit einem im wesentlichen rechteckigem Boden, der mindestens eine randoffene Aussparung und einen im wesentlichen rechteckigen Rahmen mit Seitenflächen aufweist, dadurch gekennzeichnet,
daß eine, bzw. zwei an zwei gegenüberliegenden Seiten, randoffene Aussparung(en) vorgesehen ist bzw. sind und daß die jeweils entsprechende Seitenfläche des Rahmens so eingezogen ist, daß sie senkrecht auf die Kanten der Aussparung trifft

2. Flaschenkasten nach Anspruch 1, dadurch gekennzeichnet, daß die Aussparung(en) jeweils symmetrisch ist.

3. Flaschenkasten nach Anspruch 1 oder 2, dadurch gekennzeichnet, daß die Aussparung, in Draufsicht gesehen, jeweils V-förmig ist.

4. Flaschenkasten nach einem der Ansprüche 1 bis 3, dadurch gekennzeichnet, daß auf jeder, eine Aussparung aufweisender Seite ein Traggriff vorgesehen ist, dessen Enden auf die beiden angrenzenden aussparungsfreien Kastenseiten weisen.

5. Flaschenkasten nach Anspruch 4, dadurch gekennzeichnet, daß der Traggriff die betreffende Aussparung überbrückt.

6. Flaschenkasten mit einem im wesentlichen rechteckigen Boden, der eine randoffene Aussparung und einen im wesentlichen rechteckigen Rahmen mit Seitenflächen aufweist, die einen unteren Teil des Kastens frei lassen, dadurch gekennzeichnet,
daß, ausgehend vom unteren Rand einer der Aussparung des Bodens entsprechenden Seitenfläche eine zusammengesetzte geschlossene Fläche gebildet wird, die auf die Kanten des zugehörigen Bodens aufstößt.

7. Flaschenkasten nach Anspruch 6, dadurch gekennzeichnet, daß die Aussparung symmetrisch ist.

8. Flaschenkasten nach Anspruch 6 oder 7, dadurch gekennzeichnet, daß die einzelne Aussparung und die zugehörende Seitenwand konkav gestaltet sind, um sich der Form des Beines des Trägers anzuschmiegen.

9. Flaschenkasten nach einem der Ansprüche 6 bis 8, dadurch gekennzeichnet, daß auf der eine Aussparung aufweisender Seite ein Tragegriff im Rahmen eingearbeitet ist.

## Claims

1. Bottle carton with a subtantially rectangular base, which comprises at least one recess having an open edge and a substantially rectangular frame with side faces, characterised in that one or two recess(es) having a open edge is/are provided on two opposite sides and that the side face of the frame is drawn-in so that it meets the edges of the recess at right angles.

2. Bottle carton according to Claim 1, characterised in that the recess(es) is respectively symmetrical.

3. Bottle carton according to Claim 1 or 2, characterised in that, seen in plan view, the recess is respectively V-shaped.

4. Bottle carton according to one of Claims 1 to 3, characterised in that provided on each side comprising a recess is a carrying handle, whereof the ends point towards the two adjoining sides of the carton which are free of recesses.

5. Bottle carton according to Claim 4, characterised in that the carrying handle spans the respective recess.

6. Bottle carton with a substantially rectangular base, which comprises one recess having an open edge and a substantially rectangular frame with side faces, which expose a lower part of the carton, characterised in that starting from the lower edge of a side face corresponding to the recess of the base, a composite closed surface is formed, which runs against the edges of the associated base.

7. Bottle carton according to Claim 6, characterised in that the recess is symmetrical.

8. Bottle carton according to Claim 6 or 7, characterised in that the individual recess and the associated side wall have a concave construction in order to follow the shape of the carrier's leg.

9. Bottle carton according to one of Claims 6 to 8, characterised in that a carrying handle is incorporated in the frame on the side comprising a recess.

## Revendications

1. Casier à bouteilles ayant un fond essentiellement rectangulaire et au moins une cavité ouverte au niveau du bord et un cadre essentiellement rectangulaire avec des surfaces latérales, casier caractérisé en ce que deux côtés opposés comportent une ou plusieurs cavités à bords ouverts et la surface latérale correspondante du cadre est en retrait pour être perpendiculaire aux arêtes de la cavité.

2. Casier à bouteilles selon la revendication 1, caractérisé en ce que les cavités sont respectivement symétriques.

3. Casier à bouteilles selon la revendication 1 ou 2, caractérisé en ce que la cavité a en vue de dessus une forme respective de V.

4. Casier à bouteilles selon l'une des revendications 1 à 3, caractérisé en ce que sur chaque côté comportant une cavité, il est prévu une poignée de transport dont les extrémités sont tournées vers les deux côtés du casier, adjacents, ne comportant pas de cavité.

5. Casier à bouteilles selon la revendication 4, caractérisé en ce que la poignée de transport enjambe la cavité correspondante.

6. Casier à bouteilles ayant un fond essentiellement rectangulaire et au moins une cavité à bords ouverts et un cadre essentiellement rectangulaire à surface latérale qui laisse libre une partie inférieure du casier, caractérisé en ce que :
- partant du bord inférieur de l'une des cavités du fond correspondant, la surface latérale forme une surface fermée, composée qui rencontre les arêtes du fond correspondant.

7. Casier à bouteilles selon la revendication 6, caractérisé en ce que la cavité est symétrique.

8. Casier à bouteilles selon la revendication 6 ou 7, caractérisé en ce que la cavité et la paroi latérale correspondante sont de forme concave pour s'adapter à la forme de la jambe du porteur.

9. Casier à bouteilles selon l'une des revendications 6 à 8, caractérisé en ce que le côté ayant une cavité, il y a une poignée réalisée dans le cadre.
